# EUROPÄISCHE PATENTSCHRIFT

(11) **EP 1 181 961 B1**
(45) Veröffentlichungstag und Bekanntmachung des Hinweises auf die Patenterteilung: **09.08.2006**
(21) Anmeldenummer: 01126667.3
(22) Anmeldetag: 02.02.1996
(51) Int. Cl.: A63C 9/02

(54) **Schibindung**
Ski binding
Fixation de ski

(30) Priorität: 06.02.1995 AT 20995
(43) Veröffentlichungstag der Anmeldung: 27.02.2002
(62) Teilanmeldung aus: 96890014.2
(73) Patentinhaber: Fritschi AG - Swiss Bindings, 3713 Reichenbach im Kandertal (CH)
(72) Erfinder: Fritschi, Andreas, CH-3752 Wimmis (CH); Riedel, Tilo, 83395 Freilassing (DE)
(74) Vertreter: Roshardt, Werner Alfred

(56) Entgegenhaltungen:
- AT-B- 366 924
- DE-A- 2 111 577
- FR-A- 2 231 402
- US-A- 4 674 766
- US-A- 5 318 320

## Beschreibung

Die Erfindung bezieht sich auf eine Schibindung mit einem zwei Bindungsbacken, nämlich einen Vorderbacken und einen Hinterbacken, verbindenden Träger, der mit den beiden Bindungsbacken um eine Querachse im Bereich des Vorderbackens verschwenkbar gelagert ist, und mit einer Verriegelungseinrichtung, die aus einem auf einer Grundplatte um eine Querachse schwenkverstellbaren Verriegelungshebel für ein Raststück des über den Hinterbacken hinaus verlängerten Trägers besteht, wobei der Verriegelungshebel einen Stützhebel bildet, der eine in die Bewegungsbahn des entriegelten Raststückes des Trägers einschwenkbare, eine Steighilfe bildende Auflage für das Raststück aufweist.

Schibindungen mit einem schwenkbar gelagerten Träger für die beiden Bindungsbacken ergeben die Möglichkeit, die aus den Bindungsbacken und dem Träger gebildete Schuhaufnahme über eine Verriegelungseinrichtung entweder starr mit dem Schi zu verbinden oder im Fersenbereich vom Schi abhebbar zu halten, so dass solche Schibindungen sowohl den Anforderungen einer Abfahrt als auch eines Gehens entsprechen und demzufolge als sogenannte Tourenbindungen eingesetzt werden. Neben dem für die Ver- und Entriegelung der Schuhaufnahme im Fersenbereich dienenden Verriegelungshebel weist die Verriegelungseinrichtung häufig noch einen Stützhebel auf, der in seiner Wirkstellung eine Auflage für den über den Hinterbacken hinaus verlängerten, entriegelten Träger mit Abstand oberhalb des Schis bildet und damit eine die Geländesteigung beim Bergaufgehen ausgleichende Steighilfe bietet, die ein sonst notwendiges Beugen des im Schischuh in seiner Bewegungsfreiheit eingeschränkten Sprunggelenkes erübrigt. Bei einer bekannten Schibindung dieser Art (AT 366 924 B) bildet nicht nur der Stützhebel, sondern zusätzlich auch der Verriegelungshebel eine Auflage für den Träger. Der Stützhebel ist dabei an dem Verriegelungshebel angelenkt, der durch den Stützhebel in der Verriegelungsstellung gehalten wird, bis der Stützhebel verschwenkt wird. Da am Stützhebel ein weiterer Hebel angreift, zwischen dem und dem Stützhebel eine diese beiden Hebel auseinanderschwenkende Feder angeordnet ist, in denen er entweder in die Bewegungsbahn des Bindungsträgers oder in eine die Trägerbewegung freigebende Zwischenstellung geschwenkt wird. Durch diese Hebelkette aus drei zum Teil federbelasteten Hebeln ergibt sich eine aufwendige Konstruktion, die lediglich zwei Abstützlagen für den Bindungsträger erlaubt, nämlich eine durch den Verriegelungshebel und die andere durch den Stützhebel.

Die Patentschrift CH 516 319 zeigt eine Skibindung mit einem Hebel, der sowohl zur Verriegelung als auch zur erhöhten Abstützung des schwenkbaren Trägers dient. Der als Bügel ausgebildete Hebel kennt nur eine einzige stabile Stellung, nämlich die vertikale. Sowohl in der Verriegelungsstellung als auch in der Stützstellung nimmt er die vertikale Stellung ein. Ob und gegebenenfalls wie der Bügel in der vertikalen Stellung gehalten wird, ist nicht näher beschrieben.

Eine Schibindung der eingangs genannten Art ist aus der US 5,318,320 A bekannt geworden. Bei dieser bekannten Bindung bildet der Verriegelungshebel eine in die Bewegungsbahn des entriegelten Raststückes des Trägers einschwenkbare Auflage für das Raststück. Der Verriegelungshebel hat dabei sowohl für die Verriegelung des Raststückes als auch für die eine Auflage des Raststückes die gleiche Funktionsstellung. Diese ist durch die Sicherheits-Verrastung des Verriegelungshebels in der Abfahrtstellung der Bindung, bei der der Verriegelungshebel das Raststück des Trägers verriegelt, definiert. Damit der Verriegelungshebel in der entriegelten Lage des Raststückes des Trägers als Auflage dienen kann, muss der Verriegelungshebel durch einen Zusatzhebel gegen die Sicherheits-Verrastung geöffnet werden, gibt dadurch das Raststück aus der Verriegelungsstellung frei und wird nach dessen Hochschwenken durch manuelle Freigabe des Zusatzhebels wieder geschlossen.

Der Erfindung liegt die Aufgabe zu Grunde, eine gattungsgemässe Bindung dadurch zu verbessern, dass bei einfacher Handhabung und konstruktiver Ausbildung die Möglichkeit geschaffen ist, mehrere Auflagen in unterschiedlicher Höhe für eine feinstufige Anpassung an unterschiedliche Geländesteigungen vorzusehen.

Die Erfindung löst die gestellte Aufgabe dadurch, dass der Verriegelungshebel zwei oder mehrere, je eine Steighilfe bildende Auflagen für das Raststück in unterschiedlichen Abständen von seiner Lagerachse aufweist und in den einzelnen unterschiedlichen Schwenkstellungen für die Ver- und Entriegelung sowie die Abstützung des Raststückes über eine Federrast verrastbar ist.

Durch die Ausbildung des Verriegelungshebels als Stützhebel mit mehreren Auflagen und die Verrastungen in den einzelnen Schwenkstellungen, die je eine Funktionsstellung für eine Auflage bestimmen, ist eine einfache Handhabung und Verstellung während des Steigens ermöglicht. Der Verriegelungshebel wird lediglich in die verschiedenen Schwenkstellungen verschwenkt, die durch die Federrast vorbestimmt sind und entweder die Ver- und Entriegelung des Bindungsträgers oder dessen erhöhte Abstützung zur Steighilfe betreffen. Es muß nur dafür gesorgt werden, daß das die Verriegelung des Trägers über das hintere Raststück bewirkende Riegelstück des Verriegelungshebels gegenüber der die Steighilfe ergebenden Auflage bezüglich der Lagerachse des Verriegelungshebels um einen Winkel versetzt ist, der in der Entnegelungsstellung ein freies Verschwenken des Raststückes zwischen dem Riegelstuck und der Auflage erlaubt.

Da der Verriegelungshebel in unterschiedlichen Abständen von seiner Lagerachse zwei oder mehrere Auflagen für das Raststück des Trägers aufweisen kann, bietet sich eine einfache Möglichkeit, mehrere Auflagen zu einer feinstufigeren Anpassung an unterschiedliche Geländesteigungen vorzusehen, weil durch die Schwenkverstellung des Verriegelungshebels die einzelnen Auflagen nacheinander in die Bewegungsbahn des trägerseitigen Raststückes eingeschwenkt werden, so daß es keiner besonderen Versetzung der Auflagen in Schwenkrichtung bedarf, um die einzelnen Auflagen unbehindert von den anderen Auflagen einsetzen zu können. Der Verriegelungshebel kann daher vergleichsweise schlank ausgebildet werden.

Die konstruktive Ausgestaltung des Verriegelungshebels kann sehr unterschiedlich ausfallen und hängt von der Form des trägerseitigen Raststückes ab. Besonders einfache und platzsparende Konstruktionsverhältnisse ergeben sich allerdings in weiterer Ausbildung der Erfindung, wenn die Grundplatte der Verriegelungseinrichtung einen das Raststück des Trägers zwischen zwei Schenkeln aufnehmenden Lagerbock bildet, auf dem der Verriegelungshebel über zwei eine das Raststück umgreifende Lagergabel formende Seitenwangen gelagert ist, die gegen das Raststück vorragende, in der Verriegelungsstellung des Verriegelungshebels seitliche Rastansatze des Raststückes übergreifende Riegelstücke aufweisen. Das Raststück kann zwischen den Seitenwangen des Verriegelungshebels gegen die auf dem Schi befestigte Grundplatte abgesenkt und in dieser Abfahrtsstellung festgehalten werden, sobald der Verriegelungshebel aus der Entriegelungsstellung in die vorzugsweise schiparallele Verriegelungsstellung abgeschwenkt wird, in der die jeweils gegen die gegenüberliegende Seitenwange vorragenden Riegelstucke der Seitenwangen die seitlich abstehenden Rastansätze des trägerseitigen Raststückes übergreifen und somit auf der Grundplatte festhalten. Durch eine entsprechend geformte Anlauffläche der Riegelstücke bzw der Rastansätze läßt sich ohne weiteres eine spielfreie Halterung des Bindungsträgers sicherstellen. Damit über das Raststück auf den Verriegelungshebel kein großeres Offnungsmoment ausgeübt werden kann, empfiehlt es sich, den Abstand der Lagerachse des Verriegelungshebels von der Schwenkachse des Trägers etwa gleich dem Abstand der Rastansatze des Raststückes von der Trägerschwenkachse zu wahlen. Ein kürzerer Abstand zwischen den Rastansätzen des Raststuckes und der Tragerschwenkachse wurde zwar ein Schließmoment für den Verriegelungshebel ergeben, doch würde damit der mögliche Schwenkwinkel für den Vemegelunyshebel begrenzt werden. In ähnlicher Weise kann auch der Abstand der Auflagefläche des Raststückes auf den Auflagen des Verriegelungshebels in Abhängigkeit vom Abstand zwischen der Schwenkachse des Trägers und der Lagerachse des Verriegelungshebels gewählt werden, um nicht ein die Federrast überwindendes Stützmoment vom Rastkorper des Trägers auf den Verriegelungshebel in den einzelnen Stellungen für die Steighilfe befürchten zu müssen. Im übrigen kann durch ein formschlüssiges Aufliegen des Raststückes auf den Auflagen ein solches Drehmoment auf den Verriegèlungshebel abgefangen werden

Die Seitenwangen des Verriegelungshebels erlauben außerdem eine vorteilhafte Ausbildung der Auflagen fur das Raststück in Form von die beiden Seitenwangen verbindenden Querstegen, die fur angenahert gleiche Schwenkwinkel zwischen den einzelnen Schwenkstellungen des Verriegelungshebels zwischen den Seitenwangen eine entsprechende Versetzung in Schwenkrichtung des Verriegelungshebels aufweisen können.

Die die Schwenkstellungen für die einzelnen Funktionen des Verriegelungshebels festlegende Federrast unterliegt keinen konstruktiven Beschränkungen und kann daher in sehr unterschiedlicher Art ausgeführt werden, wenn nur sichergestellt ist, daß beim Aufwenden einer vorgegebenen Stellkraft die Federrast über den Verriegelungshebel überwunden werden kann. Die Form der federnden Rastklinke und die davon abhängige Ausgestaltung der Rastausnehmungen für diese Rastklinke spielt in diesem Zusammenhang ebensowenig eine Rolle wie deren Zuordnung zum Verriegelungshebel bzw zur Grundplatte. Um eine besonders einfache, wirkungsvolle Federrast zu erhalten, kann sie zumindest aus einem durch einen Schenkel des Lagerbockes gebildeten Rastkranz und einer mit diesem Rastkranz zusammenwirkenden, federbelasteten, vorzugsweise verschiebbar in der Seitenwange des Verriegelungshebels geführten Rastklinke bestehen, so daß ein gesonderter Bauteil für die Rastausnehmungen entfällt, die vorzugsweise auf beiden Schenkeln des Lagerbockes für den Verriegelungshebel einen Rastkranz für je eine den beiden Seitenwangen zugehörige, federbelastete Rastklinke bilden Weist der Rastkranz der Federrast unterschiedlich tiefe Raustausnehmungen fur die Rastklinke auf, so kann eine auf die einzelnen Funktionen des Verriegelungshebels abgestimmte Überwindung der Federrast erzielt werden, so daß es beispielsweise zur Entriegelung des Raststückes des Tragers eines großeren Federweges bedarf als zur Verstellung der Steighilfe.

In der Zeichnung ist der Erfindungsgegenstand beispielsweise dargestellt. Es zeigen
Fig. 1 die Verriegelungseinnchtung einer erfindungsgemaßen Schibindung in einer schematischen Draufsicht,
Fig. 2 diese Verriegelungseinrichtung in einem Längsschnitt nach der Linie II-II der Fig. 1,
Fig 3 eine der Fig. 2 entsprechende Darstellung der Verriegelungseinrichtung in einer das freie Abheben des Hinterbackens vom Schi begrenzenden Stellung und
Fig. 4 die Verriegelungseinrichtung mit unterschiedlichen Schwenkstellungen des Verriegelungshebels

Die dargestellte Verriegelungseinrichtung für eine Schibindung, die aus zwei Bindungsbacken, nämlich einem Vorderbacken und einem Hinterbacken, sowie einem die beiden Bindungsbacken miteinander verbindenden Träger 1 besteht, der mit den Bindungsbacken um eine im Bereich des Vorderbackens verlaufende Querachse schwenkbar auf dem Schi gelagert ist, weist eine Grundplatte 2 zur Befestigung auf einem Schi und einen Verriegelungshebel 3 auf, der zwei eine Lagergabel bildende Seitenwangen 4 bildet, die uber eine Lagerachse 5 ergebende Achsstummel in den Schenkeln 6 eines von der Grundplatte 2 geformten Lagerbockes drehbar gehalten sind. Zwischen diese Schenkel 6 des Lagerbockes und die beiden Seitenwangen 4 des Verriegelungshebels 3 greift ein Raststück 7 des über den Hinterbacken hinaus verlängerten Trägers 1 ein, wie dies insbesondere der Fig 1 entnommen werden kann. Das Raststück 7 weist seitlich gegen die Seitenwangen 4 des Verriegelungshebels 3 vorragende Rastansätze 8 auf, die mit nach innen abstehenden Riegelstücken 9 der Seitenwangen 4 zusammenwirken, und zwar übergreifen die Riegelstücke 9 die Rastansätze 8 des Raststückes 7 in der in der Fig. 2 dargestellten, abgeschwenkten Verriegelungsstellung des Verriegelungshebels 3, so daß das auf der Grundplatte 2 aufliegende Raststück 7 nicht von der Grundplatte 2 abgehoben werden kann und die Schibindung für eine Abfahrt im Fersenbereich am Schi festgehalten wird. Soll für eine Gehbewegung der Schischuh mit der Bindung im Fersenbereich vom Schi abgehoben und um die vordere Querachse hochgeschwenkt werden können, so ist der Verriegelungshebel 3 in die mit starken Linien in der Fig. 4 dargestellte Entriegelungsstellung zu verschwenken, in der die Riegelstücke 9 des Verriegelungshebels 3 von den Rastansätzen 8 des Raststückes 7 weggeschwenkt werden und den Schwenkweg für das Raststück 7 freigeben.

Neben den Riegelstücken 9 ist der Verriegelungshebel 3 außerdem mit mehreren Auflagen 10 für das Raststück 7 versehen, die durch Querstege 11 zwischen den Seitenwangen 4 gebildet werden. Da diese Auflagen 10 mit unterschiedlichem Abstand von der Lagerachse 5 des Verriegelungshebels 3 angeordnet sind, ergeben sich in den einzelnen diese Auflagen 10 zum Einsatz bringenden Schwenkstellungen des Verriegelungshebels 3 unterschiedlich hohe Abstützungen für das Raststück 7 des Trägers 1, wie dies in der Fig. 4 angedeutet ist. In der Schwenkstellung 3a liegt das Raststück 7 auf der untersten der drei vorgesehenen Auflagen 10 auf, wobei sich die in starken Linien gezeichnete Stützlage für den Träger 1 ergibt, der aus dieser Stützalge frei nach oben geschwenkt werden kann. Die Schwenklage 3b bringt die mittlere Auflage 10 zum Einsatz, während die zur Grundplatte 2 senkrechte Schwenkstellung 3c des Verriegelungshebels 3 die höchste Stützstufe für den Träger 1 bewirkt Damit ist eine entsprechend abgestufte Steighilfe zur Anpassung an unterschiedliche Geländesteigungen sichergestellt Die Ausbildung der Auflagen 10 als Stege 11 zwischen den Seitenwangen 4 des Verriegelungshebels 3 bringt den zusätzlichen Vorteil mit sich, daß die Durchtrittsöffnung zwischen zwei Stegen 11 zur Aufnahme einer Schistockspitze dienen kann, um mit Hilfe des Schistockes den Verriegelungshebel verschwenken zu konnen.

Wie die Fig. 4 erkennen läßt, liegen die Auflagen 10 in den einzelnen Schwenklagen des Verriegelungshebels 3 zumindest angenähert oberhalb von dessen Lagerachse 5, so daß auf den Verriegelungshebel 3 nur vergleichsweise kleine Drehmomente einwirken, die durch ein formschlüssiges Eingreifen der Auflagen 10 in eine nutenartige Abstützfläche 12 des Raststückes 7 aufgenommen werden können. Trotzdem ist eine Verrastung des Verriegelungshebels 3 in den einzelnen Schwenkstellungen erforderlich. Hierfür ist eine Federrast 13 vorgesehen, die gemaß dem Ausführungsbeispiel aus zwei bezuglich der Lagerachse 5 radial auf den Seitenwangen 4 verschiebbar geführten Rastklinken 14 bestehen, die durch eine Feder 15 belastet werden und in zu einem Rastkranz 16 zusammengefaßte Rastausnehmungen eingreifen, die durch die Schenkel 6 des Lagerbockes für die Lagerachse 5 gebildet werden. Diese Rastausnehmungen des Rastkranzes 16 sind unterschiedlich tief, so daß für das Überwinden der Federrast 13 beispielsweise aus der in der Fig. 2 dargestellten Verriegelungsstellung ein größerer Federweg überwunden werden muß als aus den Schwenkstellungen für die Steighilfe.

Die unterschiedlichen Schwenkstellungen des Verriegelungshebels 3 können nicht nur zur Ver- und Entriegelung des Rastkorpers 7 sowie dessen Abstützung in verschiedenen Hohenlagen, sondern auch fur eine Begrenzung des moglichen Schwenkwinkels des Trägers 1 um die Querachse im Bereich des Vorderbackens ausgenützt werden. In der Fig. 3 ist der Verriegelungshebel 3 in der in der Fig. 4 mit 3a bezeichneten Schwenkstellung gehalten, wobei jedoch das Raststück 7 nicht über die unterste Auflage 10 angehoben ist, so daß der Steg 11 für das Raststück 7 einen oberen Anschlag 17 bildet, der mit einem Gegenanschlag 18 des Raststückes 7 zusammenwirkt Diese Schwenkbegrenzung für die Schuhaufnahme wird vor allem für Kurzabfahrten eingesetzt, die unbehindert von unvermeidbaren Schneeansätzen während der Gehbewegung durchgeführt werden können.

Die Erfindung ist selbstverstandlich nicht auf das dargestellte Ausfuhrungsbeispiel beschränkt, weil es lediglich darauf ankommt, am Verriegelungshebel 3 Auflagen 10 für den Rastkörper 7 vorzusehen und den Verriegelungshebel 3 in den den einzelnen Funktionen zugeordneten Schwenkstellungen über eine Federrast 13 festzuhalten. So kann beispielsweise die Rastklinke der Grundplatte 2 zugeordnet werden, was ein Vorsehen der Rastausnehmungen im Bereich des Verriegelungshebels 3 bedingt. Außerdem können die Riegelstücke 9 durch mit den Seitenwangen 4 verbundene Metallteile gebildet werden, die mit den vorzugsweise ebenfalls metallischen Rastansätzen 8 zusammenwirken, um bei einer Ausführung der Verriegelungseinrichtung aus Kunststoff den auftretenden Kräften und Verschleißbelastungen besser Rechnung tragen zu können. Das Raststück 7 des Trägers 1 braucht nicht zwischen den Seitenwangen 4 aufgenommen zu werden, sondern kann den Verriegelungshebel gabelförmig umgreifen, was eine entsprechende Anpassung der Riegelstücke 9 und Rastansätze 8 bedingt

## Patentansprüche

1. Schibindung mit einem zwei Bindungsbacken, nämlich einen Vorderbacken und einen Hinterbacken, verbindenden Träger (1), der mit den beiden Bindungsbacken um eine Querachse im Bereich des Vorderbackens verschwenkbar gelagert ist, und mit einer Verriegelungseinrichtung, die aus einem auf einer Grundplatte (2) um eine Querachse schwenkverstellbaren Verriegelungshebel (3) für ein Raststück (7) des über den Hinterbacken hinaus verlängerten Trägers (1) besteht, wobei der Verriegelungshebel (3) einen Stützhebel bildet, der eine in die Bewegungsbahn des entriegelten Raststückes (7) des Trägers (1) einschwenkbare, eine Steighilfe bildende Auflage (10) für das Raststück (7) aufweist, **dadurch gekennzeichnet, dass** der Verriegelungshebel (3) zwei oder mehrere, je eine Steighilfe bildende Auflagen (10) für das Raststück (7) in unterschiedlichen Abständen von seiner Lagerachse (5) aufweist und in den einzelnen unterschiedlichen Schwenkstellungen für die Ver- und Entriegelung sowie die Abstützung des Raststückes (7) über eine Federrast (13) verrastbar ist.

2. Schibindung nach Anspruch 1, **dadurch gekennzeichnet, dass** der Verriegelungshebel (3) zumindest ein Riegelstück (9) aufweist, welches die Verriegelung des Trägers (1) über das hintere Raststück (7) bewirkt, und dass dieses zumindest eine Riegelstück (9) des Verriegelungshebels (3) gegenüber der die Steighilfe bildenden Auflagen (10) bezüglich der Lagerachse (5) des Verriegelungshebels (3) um einen Winkel versetzt ist, der in der Entriegelungsstellung ein freies Verschwenken des Raststückes (7) zwischen dem Riegelstück (9) und der Auflage (10) erlaubt.

3. Schibindung nach Anspruch 1 oder 2, **dadurch gekennzeichnet, dass** der Verriegelungshebel (3) durch die Federrast (13) in den einzelnen unterschiedlichen Schwenkstellungen derart verrastbar ausgebildet ist, dass die einzelnen, die Steighilfe bildenden Auflagen (10) nacheinander in die Bewegungsbahn des trägersseitigen Raststückes (7) eingeschwenkt werden.

4. Schibindung nach einem der Ansprüche 1 bis 3, **dadurch gekennzeichnet, dass** die Verriegelungseinrichtung so ausgebildet ist, dass der Verriegelungshebel (3) in der Verriegelungsstellung in einer schiparallelen Lage ist.

5. Schibindung nach einem der Ansprüche 1 bis 4, **dadurch gekennzeichnet, dass** das Raststück (7) mindestens einen Rastansatz (8) aufweist, dessen Abstand von der als Schwenkachse dienenden Querachse des Trägers (1) etwa gleich groß ist, wie der Abstand der Lagerachse (5) des Verriegelungshebels (3) von der Schwenkachse des Trägers (1).

6. Schibindung nach einem der Ansprüche 1 bis 5, **dadurch gekennzeichnet, dass** das Raststück (7) formschlüssig auf den als Steighilfe ausgebildeten Auflagen (10) aufliegt.

7. Schibindung nach einem der Ansprüche 1 bis 6, **dadurch gekennzeichnet, dass** der Verriegelungshebel (3) zwei Seitenwangen (4) bildet, zwischen welchen das Raststück (7) des Trägers (1) eingreift.

8. Schibindung nach einem der Ansprüche 1 bis 7, **dadurch gekennzeichnet, dass** die Grundplatte (2) der Verriegelungseinrichtung einen das Raststück (7) des Trägers (1) zwischen zwei Schenkeln (6) aufnehmenden Lagerbock bildet, auf dem der Verriegelungshebel (3) über zwei eine das Raststück (7) umgreifende Lagergabel formende Seitenwangen (4) gelagert ist, die gegen das Raststück (7) vorragende, in der Verriegelungsstellung des Verriegelungshebels (3) seitliche Rastansätze (8) des Raststückes (7) übergreifende Riegelstücke (9) aufweisen.

9. Schibindung nach nach einem der Ansprüche 1 bis 8, **dadurch gekennzeichnet, dass** die Auflagen (10) des Verriegelungshebels (3) für das Raststück (7) als die beiden Seitenwangen (4) verbindende Querstege (11) ausgebildet sind.

10. Schibindung nach einem der Ansprüche 1 bis 9, **dadurch gekennzeichnet, dass** zwischen zwei Stegen (11) eine Durchtrittsöffnung vorgesehen ist zur Aufnahme einer Schistockspitze.

11. Schibindung nach einem der Ansprüche 1 bis 10, **dadurch gekennzeichnet, dass** die Auflagen (10) in den einzelnen Schwenklagen des Verriegelungshebels (3) zumindest angenähert oberhalb von dessen Lagerachse (5) liegen, so dass auf den Verriegelungshebel (3) nur vergleichsweise kleine Drehmomente einwirken.

12. Schibindung nach einem der Ansprüche 1 bis 11, **dadurch gekennzeichnet, dass** der Verriegelungshebel in einer Schwenkstellung derart gehalten werden kann, dass zur Begrenzung des möglichen Schwenkanteils das Raststück (7) nicht über die unterste Auflage (10) anhebbar ist, so dass für das Raststück (7) ein oberer Anschlag (17) gebildet wird.

13. Schibindung nach einem der Ansprüche 1 bis 12, **dadurch gekennzeichnet, dass** die Federrast (13) für den Verriegelungshebel (3) zumindest aus einem durch einen Schenkel (6) des Lagerbockes gebildeten Rastkranz (16) und einer mit diesem Rastkranz (16) zusammenwirkenden, federbelasteten, vorzugsweise verschiebbar in der Seitenwange (4) des Verriegelungshebels (3) geführten Rastklinke (14) besteht.

14. Schibindung nach Anspruch 13, **dadurch gekennzeichnet, dass** der Rastkranz (16) der Federrast (13) unterschiedlich tiefe Rastausnehmungen für die Rastklinke (14) aufweist.

## Claims

1. Ski binding with a supporting base (1) which connects two binding pieces, that is, a toe-piece and a heel-piece, and which is mounted so as to be pivotable with the two binding pieces about a transverse axis in the region of the toe-piece, and with a locking device which consists of a locking lever (3) pivotably adjustable on a base plate (2) about a transverse axis, for a catch element (7) of the supporting base (1) which is extended beyond the heel-piece, wherein the locking lever (3) forms a, support lever which comprises a support (10) for the catch element (7), which support (10) forms a climbing aid and can be pivoted into the path of movement of the released catch element (7) of the supporting base (1), **characterized in that** the locking lever (3) comprises, at different distances from its mounting axis (5), two or a plurality of supports (10) for the catch element (7) each forming a climbing aid, and can be secured in the individual different pivoting positions for the locking and the release of the catch element (7) as well as for its support, by means of a spring catch (13).

2. Ski binding according to Claim 1, **characterized in that** the locking lever (3) comprises at least one locking element (9) which brings about the locking of the supporting base (1) by means of the rear catch element (7), and **in that** this at least one locking element (9) of the locking lever (3) is offset with respect to said supports (10) forming the climbing aid, relative to the mounting axis (5) of the locking lever (3), by an angle which permits free pivoting of the catch element (7) between the locking element (9) and supports (10) in the release position.

3. Ski binding according to Claim 1 or Claim 2, **characterized in that** the locking lever (3) is formed so as to be lockable in the individual different pivoting positions by means of the spring catch (13) in a manner such that the individual supports (10) forming the climbing aids are pivoted in succession into the path of movement of the catch element (7) on the supporting base.

4. Ski binding according to any one of Claims 1 to 3, **characterized in that** the locking device is formed in a manner such that the locking lever (3) is in a position parallel to the ski in the locking position.

5. Ski binding according to any one of Claims 1 to 4, **characterized in that** the catch element (7) comprises at least one catch projection (8) the distance of which from the transverse axis of the supporting base (1) serving as the pivoting axis is approximately equal to the distance of the mounting axis (5) of the locking lever (3) from the pivoting axis of the supporting base (1).

6. Ski binding according to any one of Claims 1 to 5, **characterized in that** the catch element (7) rests with a positive fit on the supports (10) formed as climbing aids.

7. Ski binding according to any one of Claims 1 to 6, **characterized in that** the locking lever (3) forms two cheeks (4) between which the catch element (7) of the supporting base (1) engages.

8. Ski binding according to any one of Claims 1 to 7, **characterized in that** the base plate (2) of the locking device forms a bearing seat which houses the catch element (7) of the supporting base (1) between two legs (6) and on which the locking lever (3) is mounted by means of two cheeks (4) which form a bearing fork grasping the catch element (7) and which comprise locking elements (9) projecting towards the catch element (7) and overlapping lateral catch projections (8) of the catch element (7) in the locking position of the locking lever (3).

9. Ski binding according to any one of Claims 1 to 8, **characterized in that** the supports (10) of the locking lever (3) for the catch element (7) are formed as transverse bridges (11) connecting the two cheeks (4).

10. Ski binding according to any one of. Claims 1 to 9, **characterized in that** a through hole for receiving a skipole tip is provided between two bridges (11).

11. Ski binding according to any one of Claims 1 to 10, **characterized in that**, in the individual pivoting positions of the locking lever (3), the supports (10) lie at least approximately above the mounting axis (5) thereof so that only comparatively small turning moments act on the locking lever (3).

12. Ski binding according to any one of Claims 1 to 11, **characterized in that** the locking lever can be held in a pivoting position in manner such that, to limit the possible pivoting fraction, the catch element (7) cannot be lifted over the lowermost support (10) so that an upper abutment (17) is formed for the catch element (7).

13. Ski binding according to any one of claims 1 to 12, **characterized in that** the spring catch (13) for the locking lever (3) consists at least of a catch rim (16) formed by a leg (6) of the bearing seat and a spring-loaded catch (14) cooperating with the catch rim (16) and preferably guided movably in the side cheeks (4) of the locking lever (3).

14. Ski binding according to Claim 13, **characterized in that** the catch rim (16) of the spring catch (13) comprises catch recesses of different depths for the catch (14).

## Revendications

1. Fixation de ski, comprenant un support (1) qui relie deux mâchoires de fixation, à savoir une mâchoire antérieure et une mâchoire postérieure, ledit support étant monté avec les deux mâchoires de fixation en pouvant basculer autour d'un axe transversal dans la région de la mâchoire antérieure, et comprenant un dispositif de verrouillage constitué d'un levier de verrouillage (3) basculant sur une plaque de base (2) autour d'un axe transversal pour une pièce d'enclenchement (7) du support (1) prolongé au-delà de la mâchoire postérieure, et le levier de verrouillage (3) formant un levier de soutien qui comporte un appui (10), pour la pièce d'enclenchement (7), formant une aide à la montée, susceptible d'être basculé jusque dans la trajectoire de mouvement de la pièce d'enclenchement (7) déverrouillée du support (1), **caractérisée en ce que** le levier de verrouillage (3) comprend deux ou plusieurs appuis (10), chacun constituant une aide à la montée, pour la pièce d'enclenchement (7) à des distances différentes de son axe de montage (5), et **en ce qu'**il est enclenchable par l'intermédiaire d'un enclenchement à ressort (13) dans les différentes positions de basculement individuelles pour le verrouillage et le déverrouillage ainsi que pour le soutien de la pièce d'enclenchement (7).

2. Fixation de ski selon la revendication 1, **caractérisée en ce que** le levier de verrouillage (3) comprend au moins une pièce de verrouillage (9) qui permet le verrouillage du support (1) par l'intermédiaire de la pièce d'enclenchement postérieure (7) et **en ce que** cette au moins une pièce de verrouillage (9) du levier de verrouillage (3) est décalée par rapport aux appuis (10) constituant l'aide à la montée en ce qui concerne l'axe de montage (5) du levier de verrouillage (3) d'un angle qui permet, dans la position de déverrouillage un basculement libre de la pièce d'enclenchement (7) entre la pièce de verrouillage (9) et l'appui (10).

3. Fixation de ski selon la revendication 1 ou 2, **caractérisée en ce que** le levier de verrouillage (3) est conçu de manière à pouvoir être enclenché par l'enclenchement à ressort (13) dans les différentes positions de basculement de telle sorte que les différents appuis (10) constituant l'aide à la montée soient basculés les uns après les autres dans la trajectoire de mouvement de la pièce d'enclenchement (7) du côté du support.

4. Fixation de ski selon l'une des revendications 1 à 3, **caractérisée en ce que** le dispositif de verrouillage est conçu de telle sorte que le levier de verrouillage (3) soit, dans la position de verrouillage, dans une position parallèle avec le ski.

5. Fixation de ski selon l'une des revendications 1 à 4, **caractérisée en ce que** la pièce d'enclenchement (7) comprend au moins un talon d'enclenchement (8) dont la distance par rapport à l'axe transversal du support (1), servant d'axe de basculement, est approximativement égale à la distance de l'axe de montage (5) du levier de verrouillage par rapport à l'axe de basculement du support (1).

6. Fixation de ski selon l'une des revendications1 à 5, **caractérisée en ce que** la pièce d'enclenchement (7) s'appuie avec une complémentarité de formes sur les appuis (10) constituant une aide à la montée.

7. Fixation de ski selon l'une des revendications 1 à 6, **caractérisée en ce que** le levier de verrouillage (3) forme deux joues latérales (4) entre lesquelles s'engage la pièce d'enclenchement (7) du support (1).

8. Fixation de ski selon l'une des revendications 1 à 7, **caractérisée en ce que** la plaque de base (2) du dispositif de verrouillage forme un bloc de montage logeant la pièce d'enclenchement (7) du support (1) entre deux bras (6), sur lequel le levier de verrouillage (3) est logé par l'intermédiaire de deux joues latérales (4) formant une fourche de montage enveloppant la pièce d'enclenchement (7) qui comprennent des pièces de verrouillage (9) enveloppant les talons d'enclenchement latéraux (8) de la pièce d'enclenchement (7), qui dépassent de la pièce d'enclenchement (7) dans la position de verrouillage du levier de verrouillage (3).

9. Fixation de ski selon l'une des revendications 1 à 8, **caractérisée en ce que** les appuis (10) du levier de verrouillage (3) pour la pièce d'enclenchement (7) sont conçus comme deux barrettes transversales (11) reliant les deux joues latérales (4).

10. Fixation de ski selon l'une des revendications 1 à 9, **caractérisée en ce que**, entre deux barrettes (11), se trouve une ouverture de passage pour recevoir la pointe d'un bâton de ski.

11. Fixation de ski selon l'une des revendications 1 à 10, **caractérisée en ce que** les appuis (10) se trouvent, dans les différentes positions de basculement du levier de verrouillage (3), au moins approximativement au-dessus de son axe de montage (5) de façon à ce que des couples de rotation relativement faibles agissent sur le levier de verrouillage (3).

12. Fixation de ski selon l'une der revendications 1 à 11, **caractérisée en ce que** le levier de verrouillage puisse être maintenu dans une position de basculement de telle sorte que pour limiter la partie de basculement éventuelle, la pièce d'enclenchement (7) ne puisse pas être soulevée au-dessus de l'appui (10) le plus bas, de façon à ce que pour la pièce d'enclenchement (7) une butée supérieure (17) soit créée.

13. Fixation de ski selon l'une des revendications 1 à 12, **caractérisée en ce que** l'enclenchement à ressort (13) pour le levier de verrouillage (3) est constitué d'au moins une couronne d'enclenchement (16) formée d'un bras (6) du bloc de montage et d'un cliquet d'enclenchement (14) chargé par un ressort, de préférence guidé en translation dans la joue latérale (4) du levier de verrouillage (3) et coopérant avec cette couronne d'enclenchement (16).

14. Fixation de ski selon la revendication 13, **caractérisée en ce que** la couronne d'enclenchement (16) de l'enclenchement à ressort (13) présente des évidements d'enclenchement de profondeurs différentes pour le cliquet d'enclenchement (14).
